# EUROPÄISCHE PATENTSCHRIFT

(11) **EP 1 071 878 B1**
(45) Veröffentlichungstag und Bekanntmachung des Hinweises auf die Patenterteilung: **31.03.2004**
(21) Anmeldenummer: 00907429.5
(22) Anmeldetag: 14.01.2000
(51) Int. Cl.: F02M 51/06

(54) **INJEKTOR MIT EINEM PIEZO-MEHRLAGENAKTOR**
INJECTOR WITH A MULTILAYER PIEZOELECTRIC ACTUATOR
INJECTEUR AVEC PIEZO-ACTIONNEUR MULTICOUCHE

(30) Priorität: 16.02.1999 DE 19906467
(43) Veröffentlichungstag der Anmeldung: 31.01.2001
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE2000/000122
(87) Internationale Veröffentlichungsnummer: WO 2000/049286

(56) Entgegenhaltungen:
- WO-A-94/19598
- DE-A- 19 653 555
- US-A- 4 782 807

## Beschreibung

### Stand der Technik

Die Erfindung betrifft einen Injektor mit einem Piezo-Mehrlagenaktor insbesondere für "Common-Rail"-Dieseleinspritzsysteme von Kraftfahrzeugen, der einen innerhalb einer Längsbohrung eines Injektorgehäuses sitzenden durch Vorspannmittel stirnseitig vorgespannten mehrlagigen Aktorkörper aufweist.

Aus WO 94/19598 (Siemens AG) ist ein solcher Injektor mit einem Piezo-Mehrlagenaktor bekannt. Die beiliegende Figur 1 zeigt den um den Aktorkörper herum liegenden Abschnitt des bekannten Injektors. Die den Aktorkörper 1 vorspannenden Mittel bestehen bei dem bekannten Injektor aus einer ventilseitigen Tellerfeder 4, die einerseits an einem an der ventilseitigen Stirnseite des Aktorkörpers 1 befindlichen Ringflansch 3 und andererseits an einer radial nach innen einspringenden Schulter 5 des Injektorgehäuses 2 anliegt bzw. angreift. In diesem Fall bildet das Injektorgehäuse 2 selbst das Mittel zur Übertragung der von der Tellerfeder 4 ausgeübten Vorspannkraft zur anderen Stirnseite des Aktorkörpers 1. Der Pfeil V deutet die Richtung zum Ventil an. Bedingt durch den Durchmesser der als Vorspannelement dienenden Tellerfeder 4 ist der Außendurchmesser des Injektorgehäuses 2 dort, wo er am kritischsten ist, d. h., wo das Injektorgehäuse durch eine Zylinderkopfwand geht, verhältnismäßig groß.

Ähnliches gilt auch für den anderen, in der beiliegenden Figur 2 dargestellten bekannten "Common-Rail"-Dieselinjektor. Ein innerhalb eines Injektorgehäuses 2 zentrisch sitzende Aktorkörper 1 ist bei dem in Figur 2 gezeigten bekannten Injektor durch einen Vorspannbügel 6 mit einem rechten und linken Federschenkel 6a, 6b mittels eines ersten kraftzentrierenden Druckglieds 7 und eines zweiten kraftzentrierenden Druckglieds 8 stirnseitig vorgespannt. Da die beiden Schenkel 6a, 6b des Vorspannbügels 6 Platz links und rechts vom Injektorkörper 1 benötigen, kann auch in diesem Fall der Außendurchmesser des Injektorgehäuses 2 im kritischen Bereich nicht verkleinert werden.

Somit ergibt sich, daß die bei bisher üblichen "Common-Rail"-Injektoren verwendeten Vorspannelemente den Durchmesser des Injektors im Bereich des Piezoaktors unerwünscht erhöhen.

Um einen "Common-Rail"-Dieselinjektor mit Piezo-Mehrlagenaktor in kurzer Bauform darstellen zu können, muß der Durchmesser der Bauelemente im Bereich des Aktorkörpers möglichst klein gewählt werden.

### Aufgabe und Vorteile der Erfindung

Es ist somit Aufgabe der Erfindung, einen für "Common-Rail"-Dieseleinspritzsysteme von Kraftfahrzeugen besser geeigneten Injektor mit einem Piezo-Mehrlagenaktor in kurzer Bauform zu ermöglichen, bei dem der Außendurchmesser des Injektorgehäuses möglichst klein sein kann.

Diese Aufgabe wird anspruchsgemäß gelöst.

Ein wesentlicher Aspekt eines erfindungsgemäßen Injektors mit Piezo-Mehrlagenaktor besteht darin, daß die Vorspannmittel wenigstens eine Tellerfeder, die an der einem Injektorventil entgegengesetzten Stirnseite des Aktorkörpers vorspannend angreift und ein in dem Injektorgehäuse sitzendes und darin axial bewegliches Kraftübertragungsglied aufweisen, welches die Federkraft der Tellerfeder(n) zur ventilseitigen Stirnseite des Aktorkörpers überträgt.

Bevorzugt hat der Aktorkörper eine kreiszylindrische Querschnittsform. In diesem Fall weist das hülsenförmge Injektorgehäuse wenigstens im Bereich des Aktorkörpers eine kreiszylindrische Innen- und Außenkontur auf und umgibt den Aktorkörper und das Kraftübertragungsglied, das eine kreiszylindrische Spannhülse bildet, wobei der Aktorkörper an eine ventilseitige Innenwand dieser Spannhülse stößt und die Tellerfedern zwischen der gegenüberliegenden stirnseitigen Innenwand der Spannhülse und der benachbarten Stirnseite des Aktorkörpers angreifen.

Somit ist bzw. sind die die Vorspannung bewirkende(n) Tellerfeder(n) hinter, d. h. an der vom Ventil abgewendeten Seite des Aktorkörpers vorgesehen, so daß eine schmale Bauweise des Injektors im Bereich des Aktorkörpers ermöglicht ist. D. h., daß der dickere Aktorkopf mit der Tellerfeder oder den Tellerfedern im unkritischen Bereich des Zylinderkopfs des Verbrennungsmotors liegt.

Mit dieser Anordnung sind relativ kurze "Common-Rail"-Dieseleinspritzinjektoren mit Piezo-Mehrlagenaktor herstellbar, die nicht länger als die herkömmlichen Magnetventil-Injektoren sind.

Die obigen und weitere vorteilhafte Merkmale des erfindungsgemäßen Injektors werden in der nachstehenden Beschreibung eines bevorzugten Ausführungsbeispiels noch deutlicher, wenn diese Beschreibung zusammen mit den beiliegenden Zeichnungen gelesen wird.

### Zeichnung

Die Figur 1 zeigt in Form eines schematischen Längsschnitts den bereits beschriebenen bekannten Injektor mit einem als Tellerfeder ausgeführten ventilseitigen Vorspannelement.

Figur 2 zeigt in Form eines schematischen Längsschnitts den anderen bereits beschriebenen bekannten Injektor, der als Vorspannelement einen zweischenkligen Vorspannbügel enthält.

Figur 3 zeigt in Form eines schematischen Längsschnitts ein bevorzugtes Ausführungsbeispiel eines erfindungsgemäßen Injektors mit Piezo-Mehrlagenaktor.

### Ausführungsbeispiel

In Figur 3 ist ein zylindrischer Aktorkörper 10 eines Piezo-Mehrlagenaktors, der die Form eines vielschichtigen Laminats aus aufeinandergeschichteten Lagen piezoelektrischen Materials und dazwischenliegenden metallischen bzw. elektrisch leitenden als Elektroden dienenden Schichten haben kann, durch Vorspannmittel stirnseitig vorgespannt. Die Vorspannmittel bestehen aus einem Tellerfederpaket 14 und einer zylindrischen Spannhülse 11, die innerhalb eines zylindrischen Injektorgehäuses 12 sitzen. Der Aktorkörper 10 des Piezo-Mehrlagenaktors endet an der zum Ventil V weisenden Stirnseite in einem Druckbolzen 16, der dort durch eine zentrische Bohrung 19 in der zylindrischen Spannhülse 11 geht. Die dem ventilseitigen Ende entgegengesetzte Stirnseite des Aktorkörpers 10 endet in einem Abstützelement 17, welches seinerseits ein bolzenförmiges Ende hat, das durch eine zentrische Bohrung 20 der Spannhülse 11 ragt und dort an einer radialen Innenwand des Injektorgehäuses 12 anstößt.

Wenn eine pulsierende elektrische Spannung an die (nicht gezeigten) Elektroden des Aktorkörpers 10 angelegt wird, führt dieser analog pulsierende Hübe unter Änderung des Abstandes zwischen seinen durch die genannten Vorspannmittel, d. h. das Tellerfederpaket 14 und die Spannhülse 11 eingespannten Stirnseiten aus. Dabei bewegt sich die in der Mittellängsbohrung 18 des Injektorgehäuses 12 sitzende Spannhülse 11 zusammen mit dem ventilseitigen Ende, d. h. mit dem Druckbolzen 16 des Aktors in axialer Richtung V entgegen der vom Tellerfederpaket 14 ausgeübten Federkraft, da die Spannhülse 11 durch die Vorspannkraft des Tellerfederpakets 14 zwischen dem ventilseitigen Ende des Aktors und dem entgegengesetzt dazu liegenden Ende des Tellerfederpakets 14 eingespannt ist.

Es ist in Figur 3 deutlich zu erkennen, daß das Injektorgehäuse 12 in dem Abschnitt, der dem ventilseitigen Ende des Aktorkörpers 10 entgegengesetzt ist, d. h. dort, wo das Tellerfederpaket 14 sitzt und auch die Spannhülse 11 innerhalb dieses Abschnitts jeweils kreiszylindrische radiale Erweiterungen 15 und 13 bilden. Auf diese Weise können die Tellerfedern des Tellerfederpakets 14 einen für eine gewünschte Federkraft ausreichenden Durchmesser haben. Die axiale Länge der radialen Erweiterung 13 der Spannhülse 11 ist um die Distanz d geringer als das axiale Innenmaß der radialen Erweiterung 15 des Injektorgehäuses 12, damit Platz für die oben erwähnte, durch die Aktorhübe bewirkte axiale Bewegung der Spannhülse 11 bleibt.

Die durch das zwischen der Spannhülse 11 und der oberen Ringschulter des Abstützelements 17 zentrisch gelagerte Tellerfederpaket 14 und durch die gleichfalls zentrisch gelagerte und axial bewegliche Spannhülse 11 bewirkte Vorspannkraft macht weitere Zentriermittel für eine Zentrierung der Vorspannkraft am Aktorkörper 10 unnötig, wie sie der die zwei seitlichen Schenkel 6a, 6b aufweisende Federspannbügel 6 gemäß Figur 2 in Form der Druckglieder 7 und 8 braucht.

Insgesamt bietet die oben anhand der Figur 3 beschriebene erfindungsgemäße Ausführungsform eines Injektors mit Piezo-Mehrlagenaktor, da das Vorspannelement, d. h. das Tellerfederpaket 14 hinter dem Aktorkörper 10, d. h. an einer Position liegt, die von der Ventilseite des Aktorkörpers 10 abgewendet ist, eine schmale Bauweise des Injektors im Bereich des relativ langen piezoelektrischen Aktorkörpers 10, wobei dessen dickerer Kopf mit dem Tellerfederpaket 14 im unkritischen Bereich des Zylinderkopfs des Verbrennungsmotors liegt. Mit der erfindungsgemäßen vorgeschlagenen Anordnung sind Bauformen eines mit einem Piezo-Mehrlagenaktor ausgestatteten Injektors möglich, die nicht länger als herkömmliche Magnetventilinjektoren sind.

## Patentansprüche

1. Injektor, insbesondere für "Common-Rail"-Dieseleinspritzsysteme von Kraftfahrzeugen, mit einem Piezo-Mehrlagenaktor, der einen innerhalb einer Mittellängsbohrung (18) eines Injektorgehäuses (12) sitzenden, durch Vorspannmittel (11, 14) stirnseitig vorgespannten mehrlagigen Aktorkörper (10) aufweist, **dadurch gekennzeichnet, daß** die Vorspannmittel (11, 14) wenigstens eine Tellerfeder (14), die an der einem Injektorventil (V) entgegengesetzten Stirnseite des Aktorkörpers (10) vorspannend angreift und ein in dem Injektorgehäuse (12) sitzendes und darin axial bewegliches Kraftübertragungsglied (11) aufweisen, welches die Federkraft der Tellerfeder(n) (14) zur ventilseitigen Stirnseite des Aktorkörpers (10) überträgt.

2. Injektor nach Anspruch 1, **dadurch gekennzeichnet, daß** der Aktorkörper (10) eine kreiszylindrische Querschnittsform hat.

3. Injektor nach Anspruch 1 oder 2, **dadurch gekennzeichnet, daß** das Injektorgehäuse (12) hülsenförmig den Aktorkörper (10) und das Kraftübertragungsglied (11) umgibt und wenigstens im Bereich des Aktorkörpers (10) eine kreiszylindrische Innen- und Außenkontur hat.

4. Injektor nach Anspruch 3, **dadurch gekennzeichnet, daß** das Kraftübertragungsglied (11) eine kreiszylindrische Spannhülse ist, wobei der Aktorkörper (10) an einer ventilseitigen radialen Innenwand der Spannhülse (11) anstößt und die Tellerfeder(n) (14) zwischen einer gegenüberliegenden radialen Innenwand der Spannhülse (11) und der benachbarten Stirnseite des Aktorkörpers (10) angreift bzw. angreifen.

5. Injektor nach Anspruch 4, **dadurch gekennzeichnet, daß** die Tellerfeder(n) (14) und die Stirnwände der Spannhülse (11) zentrische axiale Bohrungen (19, 20) haben, durch die jeweils ein Abstützelement (17) des Aktorkörpers (10) und ein vom Aktorkörper (10) zur Ventilseite (V) ragender Druckbolzen (16) gehen.

6. Injektor nach einem der Ansprüche 3 bis 5, **dadurch gekennzeichnet, daß** das Injektorgehäuse (12) im Abschnitt der Tellerfeder(n) (14) eine radiale kreiszylindrische Erweiterung (15) bildet,
daß die Spannhülse (11) dort eine in der kreiszylindrischen Erweiterung (15) des Injektorgehäuses (14) bewegliche kreiszylindrische radiale Erweiterung (13) hat, und
daß die Tellerfeder(n) (14) einen Außendurchmesser größer als der Durchmesser des Aktorkörpers (10) haben und zentrisch in der kreiszylindrischen radialen Erweiterung (13) der Spannhülse (11) sitzt bzw. sitzen.

## Claims

1. Injector, in particular for common-rail diesel injection systems of motor vehicles, having a piezo multilayer actuator which has a multi-layer actuator element (10) which is seated within a central longitudinal drilled hole (18) of an injector housing (12) and is prestressed at the end by prestressing means (11, 14), **characterized in that** the prestressing means (11, 14) have at least one plate spring (14) which acts on the end, opposed to an injector valve (V), of the actuator element (10) in a prestressing fashion, and a force transmission element (11) which is seated in the injector housing (12), is axially movable therein and transmits the spring force of the plate spring or springs (14) to the valve end of the actuator element (10).

2. Injector according to Claim 1, **characterized in that** the actuator element (10) has a circular-cylindrical cross-sectional shape.

3. Injector according to Claim 1 or 2, **characterized in that** the injector housing (12) surrounds the actuator element (10) and the force transmission element (11) in a sleeve shape, and has a circular-cylindrical internal and external contour at least in the region of the actuator element (10).

4. Injector according to Claim 3, **characterized in that** the force transmission element (11) is a circular-cylindrical clamping sleeve, the actuator element (10) abutting against a valve-end radial inner wall of the clamping sleeve (11), and the plate spring or springs (14) engaging between an opposite radial inner wall of the clamping sleeve (11) and the adjacent end of the actuator element (10).

5. Injector according to Claim 4, **characterized in that** the plate spring or springs (14) and the end walls of the clamping sleeve (11) have central axial drilled holes (19, 20) through which in each case a supporting element (17) of the actuator element (10) and a pressure bolt (16) which projects from the actuator element (10) to the valve side (V) pass.

6. Injector according to one of Claims 3 to 5, **characterized in that** the injector housing (12) forms a radial circular-cylindrical extended portion (15) in the section of the plate spring or springs (14), **in that** the clamping sleeve (11) has there a circular-cylindrical, radially extended portion (13) which is movable in the circular-cylindrical extended portion (15) of the injector housing (14), and **in that** the plate spring or springs (14) has or have an external diameter which is greater than the diameter of the actuator element (10) and is or are seated centrally in the circular-cylindrical, radially extended portion (13) of the clamping sleeve (11).

## Revendications

1. Injecteur, notamment pour des systèmes d'injection de Diesel « Common-Rail » de véhicules automobiles, comprenant un actionneur multicouches piézoélectrique, présentant un corps d'actionneur (10) multicouches précontraint au niveau de la face frontale par des moyens de précontrainte (11, 14) et situé dans un perçage longitudinal central (18) d'un carter d'injecteur (12),
**caractérisé en ce que**
les moyens de précontrainte (11, 14) comprennent au moins une rondelle Belleville (14) intervenant, pour assurer une précontrainte, au niveau de la face frontale du corps d'actionneur (10) opposée à une soupape d'injection (V), et un organe de transmission de forces (11) placé dans le carter d'injecteur (12) et axialement mobile à l'intérieur de celui-ci, et qui transmet la force élastique de la (des) rondelle(s) Belleville (14) à la face frontale du corps d'actionneur (10) côté soupape.

2. Injecteur selon la revendication 1,
**caractérisé en ce que**
le corps d'actionneur (10) présente une forme de section transversale cylindrique circulaire.

3. Injecteur selon la revendication 1 ou 2,
**caractérisé en ce que**
le carter d'injecteur (12) entoure le corps d'actionneur (10) et l'organe de transmission de forces (11) tel qu'un manchon et présente, du moins dans la zone du corps d'actionneur (10), un contour intérieur et extérieur cylindrique circulaire.

4. Injecteur selon la revendication 3,
**caractérisé en ce que**
l'organe de transmission de forces (11) est un manchon de serrage cylindrique circulaire, le corps d'actionneur (10) butant contre une paroi intérieure radiale côté soupape du manchon de serrage (11), et la (les) rondelle(s) Belleville (14) intervenant entre une paroi intérieure radiale opposée du manchon de serrage (11) et la face frontale voisine du corps d'actionneur (10).

5. Injecteur selon la revendication 4,
**caractérisé en ce que**
la (les) rondelle(s) Belleville (14) et les parois frontales du manchon de serrage (11) présentent des perçages (19, 20) axiaux centraux traversés par respectivement un élément d'appui (17) du corps d'actionneur (10) et un boulon de compression (16) saillant du corps d'actionneur (10) vers le côté de soupape (V).

6. Injecteur selon l'une des revendications 3 à 5,
**caractérisé en ce que**
le carter d'injecteur (12), dans le segment de la (des) rondelle(s) Belleville (14), forme un évasement (15) cylindrique circulaire radial, le manchon de serrage (11) présente un évasement (13) radial cylindrique circulaire mobile dans l'évasement (15) cylindrique circulaire du carter d'injecteur (14), et la (les) rondelle(s) Belleville présentent un diamètre extérieur supérieur au diamètre du corps d'actionneur (10) et est (sont) disposée(s) de manière centrée dans l'évasement (13) radial cylindrique circulaire du manchon de serrage (11).
